# EUROPÄISCHE PATENTANMELDUNG

(11) **EP 0 897 186 A2**
(43) Veröffentlichungstag der Anmeldung: **17.02.1999**
(21) Anmeldenummer: 98114564.2
(22) Anmeldetag: 03.08.1998
(51) Int. Cl.: H01H 71/04, H01H 71/52

(54) **Schaltmechanismus für einen Schulzschalter**

(30) Priorität: 14.08.1997 DE 19735415
(71) Anmelder: SIEMENS AKTIENGESELLSCHAFT, 80333 München (DE)
(72) Erfinder: Weber, Christoph, Dipl.-Ing. (FH), 84034 Landshut (DE)

(57) **Zusammenfassung**

Der Schaltmechanismus für einen Schutzschalter, insbesondere für einen Leitungsschutzschalter (1), mit einem Kontaktpaar aus einem feststehenden Kontakt (12) und aus einem beweglichen Kontakt (11) umfaßt ein einen Kontaktstellungsanzeiger (4c) aufweisendes Schaltschloß (5), über das ein den beweglichen Kontakt (11) tragender Kontaktarm (3) mit einem drehbeweglichen Schaltknebel (5b) zusammenwirkt. Um einerseits eine eindeutige Kontaktstellungsanzeige und andererseits eine Sprungeinschaltung mit sprungartigem Schließen der Kontakte (11, 12) bei gleichzeitig montagefreundlichem Aufbau zu erreichen, ist der Kontaktstellungsanzeiger (4c) an einem Sprungschalthebel (4) zur Arretierung des Kontaktarms (3) in einer geöffneten Stellung des beweglichen Kontaktes (11) vorgesehen, wobei die Arretierung durch eine Drehbewegung des Schaltknebels (5b) entriegelbar ist.

## Beschreibung

Die Erfindung bezieht sich auf einen Schaltmechanismus für einen Schutzschalter, insbesondere für einen Leitungsschutzschalter, mit einem Kontaktpaar aus einem feststehenden Kontakt und aus einem beweglichen Kontakt an einem Kontaktarm, der über ein einen Kontaktstellungsanzeiger aufweisendes Schaltschloß mit einem drehbeweglichen Schaltknebel zusammenwirkt.

Ein Schutzschalter ist ein Automat zum Schutz von Leitungen in Installationen und Anlagen gegen Überlast und Kurzschluß. In einem Netz mit Abschaltung durch Überstrom-Schutzorgane verhindert ein solcher Automat im Fehlerfall zusätzlich das Bestehenbleiben zu hoher Berührungsspannungen. Beim Einschalten des Schutzschalters wird eine Feder gespannt, die beim Auslösevorgang freigegeben wird und den Schalter betätigt. Dazu umfaßt ein Leitungsschutzschalter einen thermischen Auslöser, z.B. in Form eines Bimetalls, der überlastzeitabhängig verzögert auslöst, und einen unverzögert auslösenden magnetischen oder elektromagnetischen Auslöser für hohe Stoß- und Kurzschlußströme.

Aus der europäischen Patentschrift EP-B 0 452 230 ist ein derartiger Schaltmechanismus für einen Leistungsschalter bekannt, dessen Schaltschloß einen Kontaktstellungsanzeiger umfaßt. Der Kontaktstellungsanzeiger weist ein Anzeigefeld auf, das nur in Ausschaltstellung des Schaltknebels und bei geöffneten Kontakten sichtbar ist. Bei geschlossenen Kontakten im Normalbetrieb oder bei verschweißten Kontakten wird ein auf der Achse eines Schaltknebels des Schaltschlosses drehbar gelagerter Hebel blockiert, so daß das Anzeigefeld unsichtbar ist. Der bekannte Schaltmechanismus ist aufgrund einer Vielzahl von zu montierenden Einzelteilen besonders aufwendig aufgebaut, wobei nur eine indirekte Anzeige der geschlossenen Kontakte im Einschaltzustand vorgesehen ist.

Der Erfindung liegt die Aufgabe zugrunde, einen Schaltmechanismus für einen Schutzschalter, insbesondere für einen Leitungsschutzschalter, anzugeben, der einerseits besonders einfach aufgebaut ist, und der andererseits sowohl eine Anzeige jeder Kontaktstellung als auch eine Sprungeinschaltung mit sprungartigem Schließen der Kontakte beim Einschalten des Schutzschalters ermöglicht.

Diese Aufgabe wird erfindungsgemäß gelöst durch die Merkmale des Anspruchs 1. Dazu weist der Schaltmechanismus sowohl für die Funktion der Kontaktstellungs- oder Schaltzustandsanzeige als auch für die Funktion der Sprungeinschaltung nur ein einzelnes Teil in Form eines Sprungschalthebels auf. Dabei ist der Sprungschalthebel zur Arretierung des Kontaktarms in einer bestimmten, bei der Auslegung des Schaltmechanismus vorgebbaren geöffneten Stellung des beweglichen Kontakts ausgebildet. Die Arretierung ist durch eine Drehbewegung des Schaltknebels lösbar oder entriegelbar, indem dieser mit dem Sprungschalthebel in Wirkverbindung tritt.

Als Kontaktstellungsanzeiger dient zweckmäßigerweise eine an den Sprungschalthebel angeformter Schenkel, an dessen Freiende ein Anzeigefeld vorgesehen ist. Diese ist im Bereich einer separaten Gehäuseöffnung des Schutzschalters von außen sichtbar angeordnet. Diese separate Gehäuseöffnung ist auf der Seite der Einschaltstellung des Schaltknebels neben einer Gehäusedurchführung für den Betätigungsgriff des Schaltknebels vorgesehen.

Zur Arretierung des Kontaktarms ist in vorteilhafter Ausgestaltung am Sprungschalthebel ein Führungselement vorgesehen, daß in der Art eines Hintergriffs mit einem am Kontaktarm vorgesehenen Haltestift zusammenwirkt. Dazu ist der dem Kontaktarm zugewandte Hebelarm des Sprungschalthebels als Kreissegment ausgebildet, dessen Kreisbogen als Haltekragen ausgestaltet ist. Über das Führungselement und den Haltebolzen wirken der Sprungschalthebel und der Kontaktarm einerseits in der Art eines Gesperres zusammen, so daß die Bewegung des beweglichen Kontakts in einer vorgebbaren Öffnungsstellung gegenüber dem feststehenden Kontakt blockiert wird. Andererseits verhindert das Führungselement aufgrund dessen Kreisbogenform eine Bewegung des Kontaktarms während des Entriegelungsvorgangs.

Zur Entriegelung des Kontaktarms und damit zur Freistellung des beweglichen Kontakts weist der Schaltknebel zweckmäßigerweise eine Steuerkante auf, über die der Sprungschalthebel in zur Bewegungsrichtung des Schaltknebels entgegengesetzter Drehrichtung antreibbar ist. Durch die geometrische Anordnung der Steuerkante am Schaltknebel ist dessen Wirkverbindung mit dem Sprungschalthebel einer vorgebbaren Griffstellung des Schaltknebels zugeordnet. Der Sprungschalthebel und der Schaltknebel des Schaltschlosses sind somit vorteilhafterweise auf separaten Achsen gelagert.

Der Sprungschalthebel wirkt mit dem Schaltknebel einerseits und mit dem Kontaktarm andererseits derart zusammen, daß bei einer Drehbewegung des Schaltknebels im Uhrzeigersinn von der Ausschaltstellung in die Einschaltstellung zunächst an einem Anschlagpunkt unbeweglich anliegt, während der bewegliche Kontakt über das mit dem Kontaktarm zusammenwirkende Schaltschloß in Schließrichtung auf den feststehenden Kontakt zubewegt wird. Ist ein vorgebbarer Kontaktabstand erreicht, so erfolgt die Arretierung des Kontaktarms über den Sprungschalthebel. Erfolgt ein Wirkeingriff der Steuerkante des Schaltknebel mit dem Sprungschalthebel, so bewirkt eine Weiterdrehung des Schaltknebels eine Drehbewegung des Sprungschalthebels im Gegenuhrzeigersinn. Zu einem durch die geometrische Anordnung der Steuerkante einstellbaren Zeitpunkt erfolgt dann die Sprungeinschaltung, indem der Sprungschalthebel den Kontaktarm freigibt. Diese Einstellung wird zweckmäßigerweise derart gewählt, daß der Schaltmechanismus vor Kontaktschluß auslösebereit ist.

Gleichzeitig mit der Bewegung des Sprungschalthebels in Entriegelungsstellung wird der Kontaktstellungsanzeiger um dieselbe Achse mit dem gleichen Drehsinn bewegt, so daß das Anzeigefeld mit z.B. unterschiedlicher Farbgebung entlang der Innenseite der separaten Gehäuseöffnung geführt wird. Nach erfolgter Entriegelung schließen die Kontakte sprungartig und es erfolgt ein durch die separate Gehäuseöffnung sichtbarer Farbenwechsel.

In Entriegelungsstellung ist der Sprungschalthebel mittels einer Feder vorgespannt. Diese ist vorzugsweise eine an den Sprungschalthebel angeformte Kunststoffeder. Die Feder dient zur Rückstellung des Sprungschalthebels während einer Drehbewegung des Schaltknebels in Ausschaltstellung. Dabei wird der Kontaktarm oder der Bewegkontakt ungehindert geöffnet, während der Sprungschalthebel und damit die Schalt- oder Kontaktstellungsanzeige zunächst arretiert und nach einem Öffnungshub der Schaltkontakte von ca. 1 mm freigegeben wird. Gleichzeitig dreht sich der Kontaktstellungsanzeiger im Uhrzeigersinn, so daß wiederum ein durch die separate Gehäuseöffnung sichtbarer Farbwechsel erfolgt.

Um die Funktionalität des Schaltschlosses in besonders einfacher und zweckmäßiger Weise zu gewährleisten, ist das Schaltschloß aus einem an einen Schaltknebel angelenkten Spannelement und aus einer Kontaktkraftfeder aufgebaut, die auf einen zu einer Verklinkungsstelle am Kontaktarm geführten Bügel wirkt. Dabei ist der Bügel zweckmäßigerweise mit dessen dem Kontaktarm abgewandten Bolzenende in einer Aufnahmeöse geführt, die in Form eines Langlochs am dem Schaltknebel gegenüberliegenden Koppelende des Spannelementes vorgesehen ist. Dieses Koppelende des Spannelements trägt vorteilhafterweise die Kontaktkraftfeder und ist wiederum zweckmäßigerweise ebenfalls in einem Langloch eines feststehenden Führungsteils geführt. Die Kontaktkraftfeder ist dabei zweckmäßigerweise eine zylindrische Schraubenfeder, die in Einschaltstellung als Druckfeder wirkt.

Die mit der Erfindung erzielten Vorteile bestehen insbesondere darin, daß durch Einsatz eines Sprungschalthebels mit einteilig angesetztem Kontaktstellungsanzeiger in besonders einfacher und montagefreundlicher Weise sowohl eine eindeutige Anzeige der jeweiligen Kontakt- oder Schaltstellung als auch eine zuverlässige Sprungeinschaltung in einem Schaltmechanismus für einen Schutzschalter erzielt ist. Da darüber hinaus das Schaltschloß aus nur wenigen Teilen aufgebaut ist und nur lineare Fügevorgänge vorzunehmen sind, ist diese und somit der gesamte Schaltmechanismus besonders einfach aufzubauen und kostengünstig herstellbar.

Durch Verwendung nur eines einzigen Teils sowohl für die Funktion als Kontaktstellungsanzeige als auch für die Funktion der Sprungeinschaltung in Form des vorzugsweise dreischenkeligen und annähernd T-förmigen Sprungschalthebels und durch die besonders geringe Anzahl an Schaltschloßteilen ist die Anzahl möglicher Fehlerquellen innerhalb des Schaltmechanismus und somit die Ausfallwahrscheinlichkeit des Schutzschalters reduziert.

Nachfolgend wird ein Ausführungsbeispiel der Erfindung anhand einer Zeichnung erläutert. Darin zeigen die Figuren 1 bis 4 einen Schaltmechanismus für einen Leitungsschutzschalter mit einer kombinierten Kontaktstellungsanzeige und Sprungeinschaltung in unterschiedlichen Schaltstellungen. Dabei sind einander entsprechende Teile in allen Figuren mit den gleichen Bezugszeichen versehen.

FIG 1 zeigt einen Leitungsschutzschalter 1 mit in einem andeutungsweise dargestellten Gehäuse 2 einem Schaltmechanismus, der einen Kontaktarm 3 und einen Sprungschalthebel 4 sowie ein für eine bessere Übersicht gestrichelt dargestelltes Schaltschloß 5 umfaßt. Der Leitungsschutzschalter 1 umfaßt außerdem einen elektromagnetischen Auslöser 6 mit einem mit einer Spulenwicklung 7 versehenen Magnetjoch 8, in dem ein federbelasteter Tauchanker 9 geführt ist. Der Tauchanker 9 wirkt mit einem Auslösestößel 10 zusammen. Der Kontaktarm 3 trägt einen beweglichen Kontakt 11, der zusammen mit einem an einem Haltebügel 12 befestigten feststehenden Kontakt 13 ein Kontaktpaar bildet. Der Kontaktarm 3 ist auf einer feststehenden Achse 14 angeordnet und dort drehbeweglich gelagert.

Bei der in FIG 1 dargestellten Schaltstellung des Leitungsschutzschalters 1 sind die Kontakte 11, 12 geöffnet. Dabei wird der Kontaktarm 3 in der dargestellten Offenstellung der Kontakte 10, 12 vom Schaltschloß 5 gehalten. Dazu wirkt das Schaltschloß 5 auf eine Rast- oder Verklinkungsstelle in Form einer Ausnehmung 15 am Frei- oder Koppelende 16 des Kontaktarms 3. In diese Ausnehmung 15 ist ein Klinkenbolzen 17 eines Bügels 5a eingelegt, der Teil des Schaltschlosses 5 ist und in dessen kinematischer Schaltkette das letzte Glied bildet.

Das Schaltschloß 5 umfaßt am Anfang der kinematischen Schaltkette und damit vor dem Bügel 5a einen Schaltknebel 5b, der griffseitig durch eine erste Gehäuseöffnung 18 geführt ist. Die Gehäuseöffnung 18 begrenzt die Bewegung des auf einer ersten, feststehenden Achse 19 drehbeweglich gelagerten Schaltknebels 5b zwischen der dargestellten Ausschaltstellung AUS" und der dieser gegenüberliegenden Einschaltstellung EIN" (FIG 4). An den Schaltknebel 5b des Schaltschlosses 5 ist über ein Drehgelenk 20 innerhalb der kinematischen Schaltkette ein Spannelement 5c angelenkt. Das z.B. grifförmig ausgestaltete Spannelement 5c weist auf dessen dem Drehgelenk 20 gegenüberliegenden Freiende eine Aufnahmeöse in Form eines Langlochs 21 auf, daß in FIG 3 und 4 vergleichsweise deutlich sichtbar ist. In dieses Langloch 21 greift ein Koppelbolzen 22 des Bügels 5a ein. Mittels einer ferner in der Schaltkette liegenden Kontaktkraftfeder 5d des Schaltschlosses 5 wird der Bügel 5a in Verriegelungsstellung federbelastet. Die Kontaktkraftfeder 5d ist eine auf das Freiende des Spannelements 5c aufgeschobene Schraubenfeder, die sich gegen einen Haltekragen 23 des Spannelements 5c abstützt.

Ein erster Schenkel 4a des annähernd T-förmig ausgestalteten Sprungschalthebels 4 ist an den Schaltknebel 5b geführt und wirkt mit diesem über eine Steuerkante 24 zusammen. Ein segmentartig ausgestalteter zweiter Schenkel 4b des Sprungschalthebels 4 ist dem Kontaktarm 3 zugewandt und wirkt mit diesem über ein Führungselement 25 zusammen. Das Führungselement 25 ist in Form einer kreisbogenförmigen Wand oder eines kreisbogenförmigen Haltekragens ausgestaltet.

Der Sprungschalthebel 4 ist auf einer separaten, neben der Achse 20 des Schaltknebels 5b vorgesehenen feststehenden zweiten Achse 26 drehbeweglich gelagert. Diese liegt etwa im Kreuzungspunkt zwischen den Schenkeln 4a und 4b sowie eines weiteren, einen Kontaktstellungsanzeiger bildenden Schenkel 4c des Sprungschalthebels 4. Am Freiende des Kontaktstellungsanzeigers 4c ist ein Anzeigefeld 27 vorgesehen, das einer zweiten Gehäuseöffnung 28 gegenübersteht. Durch diese sind in Abhängigkeit von der jeweiligen Kontaktstellung und damit in Abhängigkeit vom jeweiligen Schaltzustand des Leitungsschutzschalters 1 vorzugsweise zwei unterschiedliche Farbmarkierungen des Anzeigefelds 28 sichtbar.

In der in FIG 1 dargestellten Ausschalt- und Entklinkungsstellung sind der Kontaktarm 3 vom Sprungschalthebel 4 entkoppelt und die Kontaktkraftfeder 5d des Schaltschlosses 5 entspannt, wobei der Schenkel 4a des Sprungschalthebels 4 an einem Anschlag 29 anliegt. Dadurch ist der Kontaktstellungsanzeiger 4c ebenfalls festgesetzt. Dabei ist durch die Gehäuseöffnung 28 im Ausführungsbeispiel die Farbmarkierung grün" des Anzeigefeldes 27 sichtbar.

Durch Bewegung des Schaltknebels 5b im Uhrzeigersinn und damit in Einschaltrichtung A gemäß FIG 2 wird über das Schaltschloß 5 der Kontaktarm 3 in Schließstellung der Kontakte 11, 12 bewegt, bis das Führungselement 25 des Sprungschalthebels 4 einen am Koppelende 16 des Kontaktarms 3 vorgesehenen Haltestift 30 hintergreift und dieser am Führungselement 25 aufläuft. In dieser Stellung wird der bewegliche Kontakt 11 in dessen Schließbewegung angehalten, indem der Kontaktarm 3 arretiert, während der Sprungschalthebel 4 zusammen mit dessen Kontaktstellungsanzeiger 4c bis zu dieser Position des Schaltknebels 5b bewegungslos stehen bleibt.

Bei weiterer Drehbewegung des Schaltknebels 5b in Einschaltrichtung A tritt gemäß FIG 3 der Schaltknebel 5b über die Steuerkante 24 mit dem Sprungschalthebel 4 in Wirkverbindung. Dabei wird der Sprungschalthebel 4 im Gegenuhrzeigersinn bewegt, bis das Führungselement 25 den Haltestift 30 freigibt und die Arretierung gelost oder entriegelt wird. Gleichzeitig wird das Anzeigefeld 27 des sich mitbewegenden Kontaktstellungsanzeigers 4c gedreht und durch die Gehäuseöffnung 28 im Ausführungsbeispiel wird die Farbmarkierung rot" sichtbar. Diese Entriegelung der Arretierung gemäß FIG 4 bewirkt ein sprungartiges Schließen der Kontakte 11, 12, indem sich die während der Drehbewegung des Schaltknebels 5b in Einschaltrichtung A vorgespannte Kontaktkraftfeder 5d entspannt. Dazu wird der Kontaktarm 3 über den Klinkenbolzen 17 des Bügel 5a sowie über die in der Zeichnung rechte Schulter 31 der Ausnehmung 15 im Uhrzeigersinn verschwenkt und damit der bewegliche Kontakt 10 gegen den feststehenden Kontakt 12 gedrückt. Dabei ist die Kuppelstelle zwischen dem Spannelement 5c und dem Bügel 5a mittels des Koppelbolzens 22 des Bügels 5a in einem Langloch 32 eines geneigt angeordneten und feststehenden Führungsteils 33 geführt.

Der Zeitpunkt der Entriegelung ist bestimmt durch die geometrische Lage der Steuerkante 24 am Schaltknebel 5b, so daß dieser Zeitpunkt einer bestimmbaren Griffstellung des Schaltknebels 5b zugeordnet werden kann. Des weiteren ist der Hub H (FIG 3) der Sprungeinschaltung durch die geometrische Ausgestaltung des Führungselements 25 und des Haltestiftes 30 exakt definiert und damit bei der Auslegung des Schaltmechanismus bestimmbar.

Bei einer Drehbewegung des Schaltknebels 5b in Ausschaltstellung, d.h. entgegen der Richtung A in FIG 2 und 3 und ausgehend von der in FIG 4 dargestellten Schaltstellung, hält zunächst das Führungselement 25 durch Arretierung des Haltestiftes 30 den Sprungschalthebel 4 und damit den Kontaktstellungsanzeiger 4c fest. Nach Erreichen einer Mindestöffnung des beweglichen Kontakts 11 gibt der Haltestift 30 das Führungselement 25 frei und der Sprungschalthebel 4 wird mittels einer an diesem vorgesehen und bei der Entriegelungsstellung vorgespannten Feder 34 zum Anschlag 29 zurückgetrieben. Gleichzeitig erfolgt ein Farbwechsel des Anzeigefeldes 27 von rot" auf grün", indem der Kontaktstellungsanzeiger 4c zusammen mit dem Sprungschalthebel 4 im Uhrzeigersinn verschwenkt wird.

## Patentansprüche

1. Schaltmechanismus für einen Schutzschalter, insbesondere für einen Leitungsschutzschalter (1), mit einem Kontaktpaar aus einem feststehenden Kontakt (12) und aus einem beweglichen Kontakt (11) an einem Kontaktarm (3), der über ein einen Kontaktstellungsanzeiger (4c) aufweisendes Schaltschloß (5) mit einem drehbeweglichen Schaltknebel (5b) zusammenwirkt, **dadurch gekennzeichnet**, daß der Kontaktstellungsanzeiger (4c) an einem Sprungschalthebel (4) zur Arretierung des Kontaktarms (3) in einer geöffneten Stellung des beweglichen Kontaktes (11) vorgesehen ist, wobei die Arretierung durch eine Drehbewegung des Schaltknebels (5b) entriegelbar ist.

2. Schaltmechanismus nach Anspruch 1, **dadurch gekennzeichnet**, daß der Kontaktstellungsanzeiger ein am Sprungschalthebel (4) angeformter Schenkel (4c) mit einem einer separaten Gehäuseöffnung (28) des Schutzschalters (1) zugeordneten Anzeigefeld (27) ist.

3. Schaltmechanismus nach Anspruch 1 oder 2, **dadurch gekennzeichnet**, daß der Sprungschalthebel (4) ein kreisbogenförmiges Führungselement (25) aufweist, das zur Arretierung des Kontaktarms (3) einen an diesem vorgesehenen Haltestift (30) hintergreift.

4. Schaltmechanismus nach einem der Ansprüche 1 bis 3, **dadurch gekennzeichnet**, daß zur Entriegelung des Sprungschalthebel (4) am Schaltknebel (5b) eine Steuerkante (24) vorgesehen ist.

5. Schaltmechanismus nach einem der Ansprüche 1 bis 4, **dadurch gekennzeichnet**, daß der um eine separate Achse (26) drehbewegliche Sprungschalthebel (4) mittels einer koaxialen Feder (34) in Entriegelungsstellung vorgespannt ist.

6. Schaltmechanismus nach Anspruch 5, **dadurch gekennzeichnet**, daß die Feder (34) eine an den Sprungschalthebel (4) angeformte Kunststoffeder ist.

7. Schaltmechanismus nach einem der Ansprüche 1 bis 6, **dadurch gekennzeichnet**, daß das Schaltschloß (5) ein an den Schaltknebel (5b) angelenktes Spannelement (5c) sowie einen an dieses über eine Kontaktkraftfeder (5d) gekoppelten und mit dem Kontaktarm (3) zusammenwirkenden Bügel (5a) aufweist.

8. Schaltmechanismus nach Anspruch 7, **dadurch gekennzeichnet**, daß das Spannelement (5c) die Kontaktkraftfeder (5d) trägt und in einem Führungsteil (33) mit einem Langloch (32) geführt ist, und daß der Bügel (5a) in einer Aufnahmeöse (21) des Spannelements (5c) geführt ist.

9. Schaltmechanismus nach Anspruch 7 oder 8, **dadurch gekennzeichnet**, daß der Kontaktarm (3) an dessen Koppelende (16) eine Ausnehmung (15) aufweist, in die ein Klinkenbolzen (17) des Bügels (5a) eingreift.

10. Schaltmechanismus nach einem der Ansprüche 7 bis 9, **dadurch gekennzeichnet**, daß die Kontaktkraftfeder (5d) eine zylindrische Schraubenfeder ist.

11. Schutzschalter, insbesondere Leitungsschutzschalter (1), mit einem Schaltmechanismus (3,4,5) nach einem der Ansprüche 1 bis 10.
